# EUROPÄISCHE PATENTSCHRIFT

(11) **EP 3 169 572 B1**
(45) Veröffentlichungstag und Bekanntmachung des Hinweises auf die Patenterteilung: **29.08.2018**
(21) Anmeldenummer: 15739247.3
(22) Anmeldetag: 15.07.2015
(51) Int. Cl.: B61D 19/02

(54) **VERRIEGELUNGSSYSTEM**
LOCKING SYSTEM
SYSTÈME DE VERROUILLAGE

(30) Priorität: 16.07.2014 AT 504932014
(43) Veröffentlichungstag der Anmeldung: 24.05.2017
(73) Patentinhaber: Siemens AG Österreich, 1210 Wien (AT)
(72) Erfinder: KRONABETER, Martin, A-3441 Freundorf (AT)
(74) Vertreter: Maier, Daniel Oliver
(86) Internationale Anmeldenummer: PCT/EP2015/066186
(87) Internationale Veröffentlichungsnummer: WO 2016/008933

(56) Entgegenhaltungen:
- EP-A1- 0 744 310
- EP-A1- 2 119 613
- EP-A2- 1 516 984
- WO-A1-2013/026821
- DE-A1- 10 343 358
- DE-A1- 19 745 753

## Beschreibung

### Technisches Gebiet

Die Erfindung betrifft ein Verriegelungssystem für eine Schienenfahrzeugnotausstiegstür.

### Stand der Technik

Passagierschienenfahrzeuge, insbesondere Fahrzeuge für den Nahverkehr wie U-Bahnen sind im Allgemeinen mit einer Notausstiegsmöglichkeit für die Passagiere ausgestattet. In Abhängigkeit von den Gegebenheiten des Streckennetzes werden dazu die seitlich angeordneten Passagiertüren herangezogen oder es kann ein stirnseitiger Notausstieg vorgesehen sein, welcher entweder direkt aus dem Passagierraum erreichbar ist oder welcher durch eine Fahrerkabine ins Freie führt. Eine Evakuierung der Passagiere durch die seitlich angeordneten Passagiertüren ist nur in einer Haltestelle oder bei ausreichendem seitlichem Raum auf freier Strecke möglich, was in vielen Fällen bei bestehenden alten Streckennetzen oft nicht gegeben ist. Die Bedienung des Notausstiegs durch die Passagiere muß einfach und ohne vorherige Kenntnisse möglich sein, wozu eindeutig beschriftete und in ihrer Funktion klare Bedieneinrichtungen in unmittelbarer Türnähe angeordnet sind. Typischerweise sind dazu Drück-, Dreh oder Zugeinrichtungen vorgesehen, welche die Türblockierung mechanisch aufheben. Stirnseitig angeordnete Notausstiege werden meist von dem Fahrpersonal geöffnet, da diese Notausstiege unmittelbar auf das Gleisbett führen und meist eine Ausstiegshilfe, z.B. eine Treppe montiert werden muß. Bei fahrerlos betriebenen Fahrzeugen ist dies nicht möglich, sodass eine Öffnung des Notausstiegs durch die Passagiere möglich sein muß. Bekannte passagiertaugliche Öffnungseinrichtungen sind meist komplex und in ihrer Funktion für einen Passagier oft schwer erfassbar. Beispielsweise muß bei einer gebräuchlichen Ausführung für eine Öffnung der Tür eine verplombte Abdeckung entfernt und der dahinter angeordnete Hebel gedreht werden. Es ist bei fahrerlosen betriebenen Fahrzeugen absolut erforderlich, dass eine Fehlbedienung, insbesondere ein unbeabsichtigtes oder auch vorsätzliches Öffnen zu einem ungeeigneten Zeitpunkt verhinder wird. Dazu ist eine Verriegelung vorzusehen, welche nur bei Vorliegen bestimmter Betriebszustände (z.B. Stillstand des Fahrzeugs und Freigabe durch eine Leitzentrale) eine Öffnung der stirnseitigen Notausstiegstür erlaubt. Aus dem Stand der Technik sind Notentriegelungen bekannt, beispielsweise ist in der Schrift EP 1 516 984 A2 eine solche für Schwenk-Schiebetüren offenbart welche jedoch keine Möglichkeit vorsieht, die Notöffnung der Türe zu verhindern. Ein ähnliche Lösung ist in der US20050012343A1 beschrieben, bei welcher eine elektromagnetische Verriegelung zum Einsatz kommt. In der deutschen Gebrauchsmusterschrift DE 200 15 292 U1 ist ein Notöffnungseinrichtung beschrieben, bei welcher ein Zugriff auf ein Bedienelement erst nach Zerstörung einer Abdeckung möglich ist. Ein weiteres Beispiel aus dem Stand der Technik ist in der Offenlegungsschrift DE 30 32 086 A1 offenbart, worin ein Panikschloß, welches ein fernbedienbares Schaltorgan mit elektrischen, pneumatischen oder hydraulischen Antrieb aufweist, gezeigt ist.

### Darstellung der Erfindung

Der Erfindung liegt daher die Aufgabe zugrunde, ein Verriegelungssystem für eine Schienenfahrzeugnotausstiegstür anzugeben, welches durch Passagiere einfach öffenbar ist und eine sichere Verriegelung gegen ein Öffnen zu einem ungeeigneten Zeitpunkt aufweist.

Die Aufgabe wird durch ein Verriegelungssystem für eine Notausstiegstür eines Schienenfahrzeugs mit den Merkmalen des Anspruchs 1 gelöst. Vorteilhafte Ausgestaltungen sind Gegenstand untergeordneter Ansprüche.

Dem Grundgedanken der Erfindung nach wird ein Verriegelungssystem für eine Notausstiegstür eines Schienenfahrzeugs beschrieben, welches eine Bedieneinheit, eine wagenkastenseitige Verriegelungseinheit und eine türblattseitige Verriegelungseinheit umfasst, wobei die Bedieneinheit zur Aufnahme manuell aufgebrachter Kraftwirkung und zur Umlenkung dieser Kraftwirkung in eine Zugbewegung eines Bowdenzugs eingerichtet ist, und wobei die wagenkastenseitige Verriegelungseinheit einen schiebbar gelagerten Bolzen aufweist, welcher mittels der Zugbewegung des Bowdenzugs aus seiner Ruhelage auslenkbar ist, wobei der Bolzen mittels einer elektromagnetischen Blockiereinrichtung bei Stromdurchfluß durch diese elektromagnetische Blockiereinrichtung in seiner Ruhelage fixierbar ist, und wobei die türblattseitige Verriegelungseinheit mit einem Fallenbolzen ausgestattet ist, welcher in seiner Ruhelage in ein wagenkastenseitiges Schließblech eingreift und welcher bei Auslenkung des Bolzens aus seiner Ruhelage in eine entriegelte Position schiebbar ist.

Dadurch ist der Vorteil erzielbar, eine beliebige stirnseitige Notausstiegstür eines Schienenfahrzeugs mit einer für die Passagiere einfach zu öffnenden Entriegelung ausstatten zu können, welche insbesondere den bei Fahrgastraumtüren gebräuchlichen Bedienschritten folgt. Weiters ist das Verriegelungssystem mit einer Blockierung ausgestattet, welche eine Fehlbedienung verhindert.

Ein weiterer wesentlicher Vorteil besteht darin, dass die Art und insbesondere die Öffnungsrichtung der Notausstiegstür dabei ohne Belang ist. Mit gegenständlichem Verriegelungssystem können sowohl Drehtüren, Schwenk-Schiebetüren als auch Schwenktüren eingesetzt werden.

Erfindungsgemäß ist eine Bedieneinheit vorgesehen, welche im Passagierrauminneren angeordnet ist. Diese Bedieneinheit umfasst einen Bediengriff zur Aufnahme manueller Kraftaufwendung eines Passagiers und Mittel um diese Kraftaufwendung in eine Zugbewegung eines Bowdenzugs zu wandeln. Es ist empfehlenswert, die Bedieneinrichtung so auszugestalten, dass sie von einer allfällig vorgesehen Einstiegstürentriegelung optisch ununterscheidbar ist.

Der Bowdenzug übermittelt über eine Zugbewegung eine Kraftwirkung an eine wagenkastenseitige Verriegelungseinheit. Diese wagenkastenseitige Verriegelungseinheit umfasst im Wesentlichen einen Bolzen, welcher schiebbar angeordnet ist und ein verriegelter Position des Verriegelungssystems sich in seiner Ruhelage befindet. Mittels der Zugbewegung an dem Bowdenzug ist der Bolzen axial verschiebbar, wobei er mittels einer elektromechanischen Blockiereinrichtung in der Ruhelage fixierbar ist, sodass auch bei einer Kraftwirkung über den Bowdenzug keine Verschiebung des Bolzens aus seiner Ruhelage heraus erfolgen kann.

Weiters umfasst das Verriegelungssystem eine türblattseitige Verriegelungseinheit, welche im Wesentlichen einen axial verschiebbaren Fallenbolzen umfasst. Dieser Fallenbolzen ragt in verriegelter Position aus den Türblatt hervor und greift formschlüssig in eine korrespondierende Ausnehmung eines wagenkastenseitigen Schließblechs ein. Solcherart kann in verriegelter Position keine Öffnung des Türblatts erfolgen.

Zur Entriegelung des Türblatts ist als erster Schritt eine Freigabe des Verriegelungssystems erforderlich. Dazu muß die elektromechanische Blockierung gelöst werden, was mittels Abschaltung des Stromflusses durch den Elektromagneten elektromechanische Blockierung erfolgt. Solcherart ist sichergestellt, dass bei einem Totalverlust der elektrischen Energieversorgung des Fahrzeugs jedenfalls eine Öffnung der Notausstiegstür vorgenommen werden kann. Diese Freigabe erfolgt in Abhängigkeit bestimmter Zustände einer Fahrzeugsteuerung, beispielsweise dem gleichzeigen Vorliegen eines Brandmeldesignals und eines Stillstandsignals. Die Freigabe des Verriegelungssystems kann auch manuell durch das Fahrpersonal (beispielsweise durch einen Fahrzeugführer am entgegengesetzten Zugende oder ferngesteuert von einer Leitzentrale erfolgen. Die elektromechanische Blockierung schützt vor unbeabsichtigter oder vorsätzlicher Fehlbedienung, insbesondere während der Fahrt. Es ist besonders vorteilhaft, eine manuelle Freigabe logisch mit dem sogenannten Stillstandsignal einer Fahrzeugsteuerung zu verknüpfen, sodass auch eine manuelle Freigabe keinesfalls während der Fahrt erfolgen kann.

Ein freigegebenes Verriegelungssystems kann durch einen Passagier entriegelt werden, wobei die dem Passagier zugängliche Bedieneinheit möglichst einfach bedienbar sein muß. Dazu sind Schwenk- bzw. Zuggriffe besonders geeignet, da deren Funktion ohne weitere Erläuterungen ersichtlich ist.

Ein Vorteil gegenständlicher Erfindung liegt darin, dass die Bedieneinheit in einem Bereich neben der Notausstiegstür angeordnet sein kann. Dadurch ist die Anordnung der Bedieneinheit nicht von der Art, bzw. dem Hersteller der Notausstiegstür vorgegeben.

Ein weiterer wesentlicher Vorteil gegenständlicher Erfindung liegt darin, dass mittels einer Bedieneinheit auch mehrere wagenkastenseitige Verriegelungseinheiten betätigbar sind. Dadurch ist der Vorteil erzielbar, Notausstiegstüren mit mehreren Verriegelungen mit einer einzigen Betätigungshandlung entriegeln zu können. Gemäß dieser Ausführungsform werden entweder mehrere Seilzüge gleichzeitig von einer Bedieneinheit betätigt oder die wagenkastenseitige Verriegelungseinheiten werden von einem Seilzug betätigt welcher zu allen wagenkastenseitigen Verriegelungseinheiten geführt und mit diesen verbunden ist.

In weiterer Fortbildung der Erfindung empfiehlt es sich, die Bedieneinheit des Verriegelungssystems mit einem elektrischen Schalter auszustatten, welcher bei einem Versuch einer Betätigung ein elektrisches Signal an die Steuereinrichtung übermittelt. Dadurch ist der Vorteil erzielbar, eine unmittelbare Warnung über den Versuch der Öffnung einer Notausstiegstür an der Fahrpersonal bzw. das Leitstellenpersonal abgeben zu können, welches darauffolgend beispielsweise eine Sprechverbindung mit den Passagieren herstellen kann. Der Versuch der Betätigung der Bedieneinheit öffnet noch nicht die Notausstiegstür, da diese mittels der elektromechanischen Blockiereinrichtung zu diesem Zeitpunkt noch nicht öffenbar ist. Ausschließlich im Fall des kompletten Entfalls der elektrischen Energieversorgung (Fahrleitung und Batterieversorgung) führt eine Betätigung unmittelbar zu einer Öffnung der Notausstiegstür.

### Kurzbeschreibung der Zeichnungen

Es zeigen beispielhaft:
**Fig.1** Verriegelungssystem Blockdarstellung.
**Fig.2** Verriegelungssystem Detail, verriegelt.
**Fig.3** Verriegelungssystem Detail, entriegelt.

### Ausführung der Erfindung

**Fig.1** zeigt beispielhaft und schematisch ein Verriegelungssystem in einer Blockdarstellung. Es ist ein Verriegelungssystem 1 dargestellt, welches eine wagenkastenseitige Verriegelungseinheit A und eine türblattseitige Verriegelungseinheit B umfasst. Eine Bedieneinheit 2 ist mittels eines Bowdenzugs 4 mit der wagenkastenseitigen Verriegelungseinheit A verbunden. Die wagenkastenseitige Verriegelungseinheit A umfasst eine elektromechanische Blockiereinrichtung 6, welche in den folgenden Figuren detailliert dargestellt ist. Diese elektromechanische Blockiereinrichtung 6 ist von einer Steuereinrichtung 15 angesteuert und kann dadurch zwischen einem blockierten- und einem freigegebenen Status geschalten werden. Dazu ist die Steuereinrichtung 15 mit einem Signaleingang für ein Freigabesignal 16 ausgestattet, mittels welchem eine manuelle Freigabe, beispielsweise durch das Fahrpersonal erfolgen kann. Weiters umfasst die Steuereinrichtung 15 eine drahtlose Kommunikationseinrichtung, wobei eine Leitzentrale ebenfalls eine Freigabe der elektromechanischen Blockiereinrichtung 6 ferngesteuert veranlassen kann. Diese drahtlose Kommunikationseinrichtung ist insbesondere bei fahrerlos betriebenen Fahrzeugen wesentlich, da bei diesen Fahrzeugen eine manuelle Freigabe sonst nicht möglich ist.

**Fig.2** zeigt beispielhaft und schematisch ein Verriegelungssystem in verriegeltem Zustand. Es ist ein Verriegelungssystem 1 dargestellt, welches eine wagenkastenseitige Verriegelungseinheit A und eine türblattseitige Verriegelungseinheit B umfasst. Die türblattseitige Verriegelungseinheit B umfasst einen in einer türblattseitigen Führung 12 schiebbar gelagerten Fallenbolzen 7, welcher in seiner Ruhelage, welche in Fig.1 dargestellt ist, das Türblatt in geschlossener Position verriegelt. Dazu ragt der Fallenbolzen 7 in ein wagenkastenseitiges Schließblech 8. In dieser verriegelten Position ist der Fallenbolzen 7 mittels einer federbelasteten Kugelrastung 9 vor einer unbeabsichtigten Bewegung gesichert, da die Kugelrastung ein Verschieben aus der Ruhelage durch die beim Fahrbetrieb auftretenden Vibrationen verhindert. Die Kugelrastung 9 umfasst zwei jeweils mittels Federkraft an den Fallenbolzen 7 angedrückte Kugeln, wobei in verriegelter Ruheposition des Fallenbolzens 7 eine der Kugeln in eine Vertiefung, bzw. Ausnehmung des Fallenbolzens 7 eingreift. Die weitere Kugel greift in entriegelter Position des Fallenbolzens 7 in eine, bzw. dieselbe Vertiefung ein. Dies ist in Fig.3 dargestellt. Weiters umfasst die türblattseitige Verriegelungseinheit B einen federbelasteten Rücksetzer 10, mittels welchem ein sich außerhalb seiner verriegelten Ruheposition befindlicher Fallenbolzen 7 in diese Ruheposition rückstellbar ist. Der Rücksetzer 10 dient zum Verriegeln einer entriegelten, bzw. geöffneten Notausstiegstür, dazu ist der Rücksetzer mit einem Antrieb, typischerweise eine Aufnahme für einen Schlüssel auszustatten mittels welchem das Betriebspersonal diese Rückstellung vornehmen kann. Die wagenkastenseitige Verriegelungseinheit A umfasst einen in einer wagenkastenseitigen Führung 11 schiebbar gelagerten Bolzen 5, welcher in seiner verriegelten Ruhelage, die in Fig.1 dargestellt ist, so zurückgezogen positioniert ist, dass er den Fallenbolzen 7 nicht berührt. Der Bewegungsrichtungen des Bolzens 5 und des Fallenbolzens 7 sind axial fluchtend angeordnet. Der Bolzen 5 ist ähnlich wie der Fallenbolzen 7 mit einer federbelasteten Kugelrastung 9 in zwei Positionen gegen Verschieben gesichert. Der Bolzen 5 ist aus seiner Ruhelage mittels einer Zugbewegung 3, welche über einen Betätiger 13 in Form einer Segmentscheibe an den Bolzen 5 übermittelbar ist, verschiebbar. Diese Verschiebung des Bolzens 5 bewirkt nach Überwindung eines bestimmten Leerweges einen Kontakt mit dem Fallenbolzen 7, worauf auch der Fallenbolzen 7 mittels der Zugbewegung 3 aus seiner verriegelten Ruhelage verschoben werden kann. Weiters umfasst das Verriegelungssystem eine elektromechanische Blockiereinrichtung 6, welche eine formschlüssige Blockierung des Bolzens 5 in seiner verriegelten Ruhelage sicherstellt. Dazu greift eine Ausformung der Blockiereinrichtung 6 in eine Ausnehmung des Bolzens 5 ein. Die elektromechanische Blockiereinrichtung 6 umfasst eine Feder, welche die Blockierung bei Entfall des Stromdurchflusses durch den Elektromagnet 14 löst.

**Fig.3** zeigt beispielhaft und schematisch ein Verriegelungssystem in entriegeltem Zustand. Es ist das Verriegelungssystem 1 aus Fig.1 in entriegeltem Zustand dargestellt. Die elektromechanische Blockiereinrichtung 6 ist gelöst und greift nicht mehr in die Ausnehmung des Bolzens 5 ein. Der Bolzen 5 befindet sich in entriegelter Position, in welche er mittels der Zugbewegung 3 und dem Betätiger 13 geschoben wurde. In dieser entriegelten Position greift eine der Kugeln der federbelasteten Kugelrastung 9 der wagenkastenseitigen Verriegelungseinheit A in die entsprechende Ausnehmung des Bolzens 5 ein und verhindert dadurch eine weitere unbeabsichtigte Verschiebung des Bolzens 5. Der Fallenbolzen 7 befindet sich in entriegelter Position, in welcher der Formschluß mit dem Schließblech 8 gelöst ist, die türblattseitige Verriegelungseinheit B ist somit gegenüber dem Wagenkasten frei beweglich und die mit der türblattseitige Verriegelungseinheit B verbundene Notausstiegstür ist somit öffenbar. Dabei rastet eine der Kugeln der türblattseitigen federbelasteten Kugelrastung 9 in die entsprechende Ausnehmung des Fallenbolzens 7 ein und verhindert dadurch eine weitere unbeabsichtigte Verschiebung des Fallenbolzens 7. In der gezeigten entriegelten Position ist dabei der Rücksetzer 10 ausgelenkt. Die Rückstellung eines entriegelten Verriegelungssystems erfolgt nach dem Schließen der Notausstiegstür und folgedessen Fluchtens der Bewegungsachsen des Bolzens 5 und des Fallenbolzens 7 durch Betätigung des Rücksetzers 10, welcher dadurch den Fallenbolzen 7 in die verriegelte Ruhelage schiebt und dabei auch den Bolzen 5 sowie den Betätiger 13 rücksetzt, d.h. in ihre jeweilige verriegelte Ruheposition schiebt.

### Liste der Bezeichnungen

- 1: Verriegelungssystem
- 2: Bedieneinheit
- 3: Zugbewegung
- 4: Bowdenzug
- 5: Bolzen
- 6: elektromechanische Blockiereinrichtung
- 7: Fallenbolzen
- 8: wagenkastenseitiges Schließblech
- 9: federbelastete Kugelrastung
- 10: Rücksetzer
- 11: wagenkastenseitige Führung
- 12: türblattseitige Führung
- 13: Betätiger
- 14: Elektromagnet
- 15: Steuereinrichtung
- 16: Freigabesignal
- A: wagenkastenseitige Verriegelungseinheit
- B: türblattseitige Verriegelungseinheit

## Patentansprüche

1. Verriegelungssystem (1) für eine Notausstiegstür eines Schienenfahrzeugs, umfassend eine Bedieneinheit (2), eine wagenkastenseitige Verriegelungseinheit (A) und eine türblattseitige Verriegelungseinheit (B), wobei die Bedieneinheit (2) zur Aufnahme manuell aufgebrachter Kraftwirkung und zur Umlenkung dieser Kraftwirkung in eine Zugbewegung (3) eines Bowdenzugs (4) eingerichtet ist,
und wobei die wagenkastenseitige Verriegelungseinheit (A) einen schiebbar gelagerten Bolzen (5) aufweist, welcher mittels der Zugbewegung (3) des Bowdenzugs (4) aus seiner Ruhelage auslenkbar ist, wobei der Bolzen (5) mittels einer elektromagnetischen Blockiereinrichtung (6) bei Stromdurchfluß durch diese elektromagnetische Blockiereinrichtung (6) in seiner Ruhelage fixierbar ist
**dadurch gekennzeichnet, dass**
die türblattseitige Verriegelungseinheit (B) mit einem Fallenbolzen (7) ausgestattet ist, welcher in seiner Ruhelage in ein wagenkastenseitiges Schließblech (8) eingreift und welcher bei Auslenkung des Bolzens (5) aus seiner Ruhelage in eine entriegelte Position schiebbar ist.

2. Verriegelungssystem für eine Notausstiegstür eines Schienenfahrzeugs nach Anspruch 1, **dadurch gekennzeichnet, dass** der Bolzen (5) und der Fallenbolzen (7) in ihrer jeweiligen Ruhelage mittels je einer federbelasteten Kugelrastung (9) fixiert sind.

3. Verriegelungssystem für eine Notausstiegstür eines Schienenfahrzeugs nach einem der Ansprüche 1 oder 2, **dadurch gekennzeichnet, dass** an der türblattseitige Verriegelungseinheit (B) ein Rücksetzer (10) angeordnet ist, mittels welchem ein aus seiner Ruhelage ausgelenkter Fallenbolzen in die Ruhelage rücksetzbar ist.

4. Verriegelungssystem für eine Notausstiegstür eines Schienenfahrzeugs nach einem der Ansprüche 1 bis 3, **dadurch gekennzeichnet, dass** der Stromfluss durch die elektromagnetischen Blockiereinrichtung (6) von einer Steuereinrichtung (15) gesteuert ist, welche bei Vorliegen eines Stillstandssignals und eines Freigabesignals (16) den Stromfluß unterbricht.

5. Verriegelungssystem für eine Notausstiegstür eines Schienenfahrzeugs nach Anspruch 4, **dadurch gekennzeichnet, dass** die Steuereinrichtung (15) mit einer drahtlosen Kommunikationseinrichtung verbunden ist, über welche das Freigabesignal (16) an die Steuereinrichtung (15) übermittelbar ist.

6. Verriegelungssystem für eine Notausstiegstür eines Schienenfahrzeugs nach einem der Ansprüche 1 bis 5, **dadurch gekennzeichnet, dass** die Bedieneinheit (2) mit einem elektrischen Schalter ausgestattet ist, welcher bei einem Versuch einer Betätigung ein elektrisches Signal an die Steuereinrichtung (15) übermittelt.

## Claims

1. Locking system (1) for an emergency exit door of a rail vehicle, comprising an operating unit (2), a locking unit on the car-body side (A), and a locking unit on the door-leaf side (B), wherein the operating unit (2) is designed for receiving manually applied force action and for redirecting said force action to a pulling movement (3) of a Bowden cable (4),
and wherein the locking unit on the car-body side (A) has a slidably mounted bolt (5) which can be deflected from its rest position by means of the pulling movement (3) of the Bowden cable (4), wherein the bolt (5) can be fixed in its rest position by means of an electromagnetic blocking device (6) when current flows through said electromagnetic blocking device (6),
**characterised in that**
the locking unit on the door-leaf side (B) is equipped with a latch bolt (7) which in its rest position engages with a lock plate (8) on the car-body side, and which upon deflection of the bolt (5) can be slid from the rest position thereof to an unlatched position.

2. Locking system for an emergency exit door of a rail vehicle according to claim 1, **characterised in that** the bolt (5) and the latch bolt (7) are fixed in their respective rest position by means of a spring-loaded ball catch (9) in each case.

3. Locking system for an emergency exit door of a rail vehicle according to one of claims 1 or 2, **characterised in that** arranged on the locking unit on the door-leaf side (B) is a resetter (10), by means of which a latch bolt deflected from its rest position can be reset to the rest position.

4. Locking system for an emergency exit door of a rail vehicle according to one of claims 1 to 3, **characterised in that** the current flow through the electromagnetic blocking device (6) is controlled by a control device (15), which in the presence of a standstill signal and an enable signal (16) interrupts the current flow.

5. Locking system for an emergency exit door of a rail vehicle according to claim 4, **characterised in that** the control device (15) is connected to a wireless communication device, via which the enable signal (16) can be transmitted to the control device (15).

6. Locking system for an emergency exit door of a rail vehicle according to one of claims 1 to 5, **characterised in that** the operating unit (2) is equipped with an electrical switch which in the case of an attempt at actuation transmits an electrical signal to the control device (15).

## Revendications

1. Système de verrouillage (1) pour une portière de sortie de secours d'un véhicule ferroviaire, comprenant une unité de manoeuvre (2), une unité de verrouillage (A) du côté de la caisse de wagon et une unité de verrouillage (B) du côté de l'ouvrant, dans lequel l'unité de manoeuvre (2) est conçue pour la réception d'une force appliquée manuellement et pour la transformation de cette force en un mouvement de traction (3) d'un câble de Bowden (4), et dans lequel l'unité de verrouillage (A) du côté de la caisse de wagon présente un boulon (5) monté de manière à pouvoir coulisser, qui peut dévier de sa position de repos au moyen du mouvement de traction (3) du câble de Bowden (4), dans lequel le boulon (5) peut être fixé dans sa position de repos au moyen d'un mécanisme de blocage électromagnétique (6) via une circulation de courant à travers ce mécanisme de blocage électromagnétique (6), **caractérisé en ce que** l'unité de verrouillage (B) du côté de l'ouvrant est équipée d'un boulon de gâche (7) qui, dans sa position de repos, vient s'engrener dans une cloison de serrure (8) du côté de la caisse de wagon et qui, lors de la déviation du boulon (5) à partir de sa position de repos, peut coulisser pour prendre une position déverrouillée.

2. Système de verrouillage pour une portière de sortie de secours d'un véhicule ferroviaire selon la revendication 1, **caractérisé en ce que** le boulon (5) et le boulon de gâche (7) sont fixés dans leur position de repos respective au moyen de respectivement un dispositif de retenue à bille (9) chargé par ressort.

3. Système de verrouillage pour une portière de sortie de secours d'un véhicule ferroviaire selon la revendication 1 ou 2, **caractérisé en ce que**, contre l'unité de verrouillage (B) du côté de l'ouvrant, est disposé un élément de remise zéro (10) au moyen duquel un boulon de gâche qui a dévié de sa position de repos peut être ramené dans sa position de repos.

4. Système de verrouillage pour une portière de sortie de secours d'un véhicule ferroviaire selon l'une quelconque des revendications 1 à 3, **caractérisé en ce que** la circulation du courant à travers le mécanisme de blocage électromagnétique (6) est commandée par un mécanisme de commande (15) qui, en présence d'un signal d'immobilisation et d'un signal de libération (16) interrompt la circulation du courant.

5. Système de verrouillage pour une portière de sortie de secours d'un véhicule ferroviaire selon la revendication 4, **caractérisé en ce que** le mécanisme de commande (15) est relié à un mécanisme de communication sans fil, par lequel le signal de libération (16) peut être transmis au mécanisme de commande (15).

6. Système de verrouillage pour une portière de sortie de secours d'un véhicule ferroviaire selon l'une quelconque des revendications 1 à 5, **caractérisé en ce que** l'unité de manoeuvre (2) est équipée d'un interrupteur électrique qui, lors d'une tentative d'une manoeuvre, transmet un signal électrique au mécanisme de commande (15).
